# EUROPÄISCHE PATENTSCHRIFT

(11) **EP 0 106 013 B1**
(45) Veröffentlichungstag und Bekanntmachung des Hinweises auf die Patenterteilung: **10.12.1986**
(21) Anmeldenummer: 83105012.5
(22) Anmeldetag: 20.05.1983
(51) Int. Cl.: A62B 7/10, A62B 18/02

(54) **Fluchtfiltergerät mit einem Atemfilter in einer Halbmaske**
Escape filtering apparatus having a breathing filter in a half mask
Appareil respiratoire de secours comportant un filtre dans un demi-masque

(30) Priorität: 29.09.1982 DE 3236028
(43) Veröffentlichungstag der Anmeldung: 25.04.1984
(73) Patentinhaber: Drägerwerk Aktiengesellschaft, 23542 Lübeck (DE)
(72) Erfinder: Schlobohm, Joachim, Ing. (grad.), D-2060 Bad Oldesloe (DE)

## Beschreibung

Die Erfindung betrifft ein Fluchtfiltergerät nach dem einleitenden Teil des Anspruchs 1.

Es wird immer wieder bekannt, dass Menschen bei Bränden in z.B. Hotels zu Schaden kommen. Einfache, griffbereite Fluchtfilter würden die Rettung erleichtern. Derartige Fluchtgeräte werden nur dann an der Person mitgetragen und sind aber immer zur Hand, wenn sie im Gepäck leicht zu verstauen sind. Sie dürfen daher nur einen kleinstmöglichen Raum einnehmen.

Bekannt ist ein Fluchtfiltergerät mit Schutzhaube, untergebracht in einem Behälter. In eine Schutzhaube ist der Atemanschluss einer Halbmaske dicht eingearbeitet. Die Halbmaske nimmt ein Atemfilter auf. In der Bereitstellung ist das Fluchtfiltergerät in einem Bereitschaftsbehälter untergebracht. Eine niedrige Bauhöhe wird durch eine entsprechende Faltung der Schutzhaube und Zurückstülpen des Gesichtsrandes über das Atemfilter erreicht. (DE-U-82 04 996.3). Das Zurückstülpen des Gesichtsrandes der Halbmaske über das Atemfilter hinweg, als Voraussetzung für die niedrige Bauhöhe, stellt eine sehr starke Belastung dar und verlangt, vor allem auch wegen der möglichen langen Bereitschaftszeit, ein ausgesuchtes Maskenmaterial.

Es ist ein weiteres Fluchtfiltergerät mit einer Halbmaske und einem Atemfilter bekannt geworden, mit der die Aufgabe nach der geringen Bauhöhe durch eine besondere Gestaltung der Halbmaske gelöst werden soll. Hier ist das Atemfilter an eine faltbare Halbmaske angeschlossen. Dazu besteht die Halbmaske aus einem Gesichtsrahmen und einem schlauchförmigen faltbaren Verbindungsstück zum Atemfilter. Im niedrigen Behälter ist das Verbindungsstück zusammengefaltet, so dass der Gesichtsrahmen entweder direkt auf dem Atemfilter aufliegt, oder aber der Gesichtsrahmen ist derart ausgebildet, dass er sich über das Atemfilter schieben lässt. Dieses bereits bekanntgewordene Fluchtfiltergerät ist Gegenstand der später veröffentlichen DE-US-8 224 371.9.

Aufgabe der Erfindung ist ein Fluchtfiltergerät mit einem Atemfilter in einer Halbmaske, die beide mit niedrigster Einbauhöhe zur Unterbringung den kleinstmöglichen Behälter benötigen.

Diese Aufgabe wird erfindungsgemäss dadurch gelöst, dass das über das Atemfilter passende Gesichtsteil in einem Führungsteil verlängert ist und an seinem Ende innen einen Führungsring, auf dem Atemfilter gleitend, enthält und in einem Anschlag, der in Ruhelage den Filtereingang umgreift und in Arbeitslage am Zylindermantel elastisch anliegt, endet.

Die mit der Erfindung erzielten Vorteile bestehen insbesondere darin, dass in einer sehr einfachen neuen Ausbildung der bekannten Halbmasken unter Beibehaltung von deren Vorteilen, die sie gegenüber den bekannten Mundstücken mit der notwendigen Nasenklammer besitzt, eine äusserst niedrige Einbauhöhe entsteht. Diese wird nur durch die Atemfilterbauhöhe bestimmt. Der Führungsring für das Atemfilter in dem Führungsteil der Halbmaske sichert zusammen mit dem Anschlag einen stabilen Halt desselben. Dem Träger des Fluchtfiltergerätes wird damit eine bequeme Tragweise in einer sonst kritischen Situation gesichert. Bei hindurchgeschobenem Filter wirkt der Anschlag als weitere Abdichtung.

Die zusätzliche Ausrüstung mit einer Schutzhaube ermöglicht den Einsatz auch unter besonders kritischen Verhältnissen.

Ein Ausführungsbeispiel der Erfindung ist in der Zeichnung dargestellt und wird im folgenden beschrieben.

Es zeigen
Fig. 1 das Fluchtfiltergerät im Einbauzustand,
Fig. 2 das Fluchtfiltergerät im Benutzungszustand.

Das Fluchtfiltergerät besteht aus einem Atemfilter 1, das dicht an eine Halbmaske 2 angeschlossen ist. Die Halbmaske 2 ist aus einem Gesichtsteil 3, das sich über das Atemfilter 1 schieben lässt, und einem Balg 4 aufgebaut. Über den weichen Balg 4 ist die Halbmaske 2 mittels einer Schelle 5 zum Filterausgang 6 hin befestigt.

Das Gesichtsteil 3 ist in einem Führungsteil 7 fortgesetzt, mit dem das Atemfilter bis zum Filtereingang 8 umfasst wird. Das Führungsteil 7, das zum anderen Ende hin einen Führungsring 9 enthält, endet in einem Anschlag 10. Der Anschlag 10 begrenzt den Weg des Atemfilters 1. Der Führungsring 9 besitzt einen Durchmesser, mit dem ein leichtes Hindurchschieben des Atemfilters 1 ermöglicht wird. Eine Kopfbänderung 11 wird mittels einer Schelle 12 über dem Führungsteil 7 und dem Führungsring 9 gehalten. Es kann dabei in besonderer Ausbildung des Fluchtfiltergerätes auch gleichzeitig eine Schutzhaube 13 gehalten werden.

Die Fig. 1 zeigt das Fluchtfiltergerät im Einbauzustand mit einem angedeuteten Behälter 14 und macht die niedrige Einbauhöhe deutlich.

Im Benutzungszustand nach der Fig. 2, hier mit der Schutzhaube 13, ist das Atemfilter 1 von innen her durch das Führungsteil 7 und den Führungsring 9 hindurchgeschoben. Die Begrenzung erfolgt dabei mit dem Anstoss der Schelle 5 an den Führungsring 9. Der Anschlag 10 aus dem bekannten elastischen Material der Atemmasken legt sich dabei um den Atemfiltermantel 15 und gibt damit zusammen mit dem Führungsring 9 beim Tragen des Fluchtfiltergerätes dem Atemfilter 1 den nötigen Halt.

## Patentansprüche

1. Fluchtfiltergerät mit einem zylindrischen Atemfilter (1) in einer Halbmaske, die aus einem Gesichtsteil (3) und einem Balg (4) besteht, mit dem sie an das Atemfilter (1) angeschlossen ist, dadurch gekennzeichnet, dass das über das Atemfilter (1) passende Gesichtsteil (3) in einem Führungsteil (7) verlängert ist und an seinem Ende innen einen Führungsring (9), auf dem Atemfilter (1) gleitend, enthält und in einem Anschlag (10), der in Ruhelage den Filtereingang (8) umgreift und in Arbeitslage am Zylindermantel elastisch anliegt, endet.

2. Fluchtfiltergerät nach Anspruch 1, dadurch gekennzeichnet, dass es eine Schutzhaube (13) aufweist.

## Revendications

1. Appareil filtrant permettant de fuir un danger, comportant un filtre respiratoire cylindrique (1) dans un demi-masque constitué d'une partie faciale (3) et d'un soufflet (4) reliant le demi-masque au filtre respiratoire (1 ), caractérisé en ce que la partie faciale (3), qui s'adapte sur le filtre respiratoire (1 ), est prolongée dans une partie de guidage (7), comporte à son extrémité, à l'intérieur, une bague de guidage (9) coulissant sur le filtre respiratoire (1), et se termine par une butée (10) qui entoure l'entrée (8) du filtre en position de repos et qui s'appuie élastiquement contre l'enveloppe cylindrique en position de travail.

2. Appareil filtrant permettant de fuir un danger selon la revendication 1, caractérisé en ce qu'il présente un capot de protection (13).

## Claims

1. Escape filtering appliance having a cylindrical breathing filter (1) in a half mask, the half mask comprising a face part (3) and a bellows joint (4), which connects it to the breathing filter (1 ), characterised in that the face part (3) fits over the breathing filter (1), extends as a guide part (7), contains, inside at its end, a guide ring (9) that slides on the breathing filter (1), and ends in a stop (10), which, in the resting state, grips around the filter entrance (8) and which, in the working state, rests elastically against the cylinder casing.

2. Escape filter appliance according to claim 1, characterised in that it has a protective hood (13).
